# EUROPÄISCHE PATENTANMELDUNG

(11) **EP 1 074 197 A1**
(43) Veröffentlichungstag der Anmeldung: **07.02.2001**
(21) Anmeldenummer: 00810699.9
(22) Anmeldetag: 02.08.2000
(51) Int. Cl.: A44C 5/24

(54) **Eine bevorzugt am Handgelenk zu tragende, in sich umfangmässig geschlossene Anordnung mit einem Umlegeverschluss**

(30) Priorität: 02.08.1999 EP 99810691
(71) Anmelder: Meliga Habillement Horloger S.A., 2500 Biel 4 (CH)
(72) Erfinder: Rota, Flavio, CH-2502 Bienne (CH)
(74) Vertreter: Roshardt, Werner Alfred, Dipl.-Phys.

(57) **Zusammenfassung**

Eine bevorzugt am Handgelenk zu tragende, in sich umfangmäßig geschlossene Anordnung hat ein Armband (**7a, 7b**) und einen zur Umfangsweitenänderung der Anordnung dienenden Umlegeverschluss (**1**). Der Umlegeverschluss (**1**) hat einen zentralen Verschlussteil (**3**) und wenigstens einen mit diesem in seinem einen Endbereich verbundenen Kniehebel (**11a, 11b**), an dessen anderen Endbereich ein Armbandende (**5a, 5b**) befestigt ist. Der jeweils mit dem Armbandende (**5a, 5b**) verbundene, zum zentralen Verschlussteil (**3**) umfangmäßig versetzte, zusammenklappbare Kniehebel (**11a, 11b**) und der zentrale Verschlussteil (**3**) sind derart ausgebildet und miteinander verbunden, dass beim unmittelbaren Übergang vom geschlossenen Zustand des Umlegeverschlusses (**1**) zum offenen Zustand der zentrale Verschlussteil (**3**) nach aussen zu bewegen ist.

Diese Anordnung ist erstens in einem umfangverkürzten Zustand durch den Umlegeverschluss sicher geschlossen, zweitens zur Umfangvergrößerung auf einfache Art und Weise aufmachbar und hat drittens insbesondere im geschlossenen Zustand ein ästhetisch schönes Erscheinungsbild.

## Beschreibung

### Technisches Gebiet

Die Erfindung betrifft eine bevorzugt am Handgelenk zu tragende Anordnung gemäß dem Oberbegriff des Patentanspruchs 1.

### Stand der Technik

Unter einem Blickfangobjekt wird ein Schmuckelement (Edelsteinarrangements, Kronen, ...), ein Uhrengehäuse, ein Anzeigeelement (Kleinstrechner, Kleinstpager, ...) usw. verstanden.

Umlegeverschlüsse werden insbesondere bei Uhrarmbändern (was jedoch nicht zwingend ist) verwendet. Man bezeichnet sie auch als Faltverschlüsse. Der Umlegeverschluß mit den an ihm befestigten Armbandenden bildet ein in sich geschlossenes sogenanntes Armband. Beim Öffnen des Umlegeverschlusses wird nur der Umfang des Armbands derart vergrößert, daß mit der Hand herein- bzw. herausgeschlüpft werden kann. Es erfolgt keine Auftrennung des Armbandes.

Unter einem Armband werden sämtliche Arten von Mitteln verstanden, mit denen der Unterarm in der Nähe des Handgelenks umschließbar ist, und an dessen Enden ein Umlegeverschluss anbringbar ist. Als Armband wird im weiteren Sinne auch ein Mittel verstanden, welches um den Fuss im Bereich des Fussgelenks legbar ist. Auch ein Halsband sowie ein Gürtel fallen im weitesten Sinne darunter.

Eine Anordnung mit einem Z-Verschluß an einem Uhrenarmband ist aus der US-A 4 748 604 bekannt. Der bekannte Verschluß hatte ein Uhrengehäuse als Blickfangobjekt. Das Uhrengehäuse war zweiteilig mit einem ein Uhrwerk tragenden Oberteil und einem Uhrenboden ausgebildet. Der Oberteil und der Uhrenboden waren gelenkig mit einer Lasche verbunden. Der Uhrenboden war derart ausgebildet, daß Oberteil und Lasche in ihn einlegbar waren. Das eine Armbandende war am Oberteil und das andere Armbandende am Unterteil gelenkig angeordnet. Zum Öffnen musste mit dem Fingernagel die eine Seite des Uhrengehäuses aus dem Uhrenboden als "Z-Boden" angehoben werden.

In der britischen Patentanmeldung GB-A 405 452 ist eine in sich umfangmäßig geschlossene Anordnung mit einem Umlegeverschluss beschrieben. Der Umlegeverschluß hatte einen zentralen Verschlussteil mit zu diesem beidseits symmetrisch angeordneten Kniehebeln. Der zentrale Verschlussteil hatte eine Uhr als Blickfangobjekt. Jeder Kniehebel hatte zwei mit einem Schwenkgelenk verbundene Schenkelteile, wobei das dem Schwenkgelenk abgewandte Ende eines ersten Schenkelteils am Uhrengehäuse verschwenkbar und das dem Schwenkgelenk abgewandte Ende des zweiten Schenkelteils mit dem Armbandende verschwenkbar verbunden war. Im geschlossenen Zustand der Anordnung waren die Schenkelteile zusammengeklappt, wobei jeweils der erste Schenkelteil auf der Innenseite und der zweite Schenkelteil auf der Außenseite der Anordnung zu liegen kam. Zum Öffnen der Anordnung bzw. des Umlegeverschlusses wurde das die beiden Schenkelteile verbindende und benachbart zum zentralen Verschlussteil liegende Schwenkgelenk mit dem Fingernagel untergriffen und nach außen gezogen, wodurch der Umlegeverschluss aufklappte und dadurch den Umfang der Anordnung vergrößerte. Die Anordnung konnte nun vom Handgelenk abgestreift werden.

Ebenfalls aus der schweizerischen Patentschrift CH-A 662 031 ist eine Anordnung mit einem Umlegeverschluß bekannt, in dem ein Uhrengehäuse angeordnet war. Jeweils zwei gabelförmig ausgebildete, an den Gabelzinkenenden mit einem Gelenk miteinander verbundene Schwenkhebel griffen links und rechts um das Uhrengehäuse herum. Das Uhrengehäuse war somit der zentrale Teil ("gemeinsame Tragplatte") des Umlegeverschlusses. Die beiden Gelenke an den Gabelzinkenenden lagen im geschlossenen Zustand nebeneinander, aussen am Uhrengehäuse. Zum Öffnen des Umlegeverschlusses (Umfangsvergrößerung der Anordnung) musste wenigstens eines der Gelenke mit dem Fingernagel untergriffen und nach aussen gezogen werden.

Aus der deutschen Patentschrift DE-C 621 286 ist eine nicht gattungsgemäße Anordnung mit einem Verschluss und einem Gliederarmband bekannt. Ein Blickfangobjekt war nicht vorhanden. Auch hatte der Verschluss lediglich einen zentralen Verschlussteil, an dessen Enden je ein einziger Schenkel mit einem ersten Schwenkgelenk angeordnet war. An dem nicht mit dem zentralen Verschlussteil verbundenen Ende des Schenkel war dann das Gliederarmband mit einem zweiten Schwenkgelenk befestigt. Der zentrale Verschlussteil war derart angeordnet, dass er jeweils der Anordnungsinnenseite, also dem Handgelenk zugewandt blieb. Im geschlossenen Zustand der Anordnung lagen die zweiten Schwenkgelenke auf dem zentralen Verschlussteil. Zum Öffnen der Anordnung musste wenigstens eines der zweiten Schwenkgelenke mit dem Fingernagel untergriffen und hochgezogen werden. Eine hierzu analoge Anordnung ist in der EP-A 0 208 168 beschrieben

### Aufgabe der Erfindung

Aufgabe der Erfindung ist es, eine bevorzugt am Handgelenk zu tragende, in sich umfangmäßig geschlossene Anordnung mit einem Armband und einem zur Umfangsänderung dienenden Umlegeverschluss zu schaffen, welche erstens mittels zusammengeklapptem Umlegeverschluss in einem umfangverkürzten Zustand sicher verbleibt, zweitens zur Umfangvergrößerung auf einfache Art und Weise, insbesondere "fingernagelschonend", zu öffnen ist und drittens insbesondere im geschlossenen Zustand ein ästhetisch schönes Erscheinungsbild hat.

### Lösung der Aufgabe

Die Aufgabe wird dadurch gelöst, daß der mit dem Armbandende verbundene, zum zentralen Verschlussteil umfangmäßig versetzte, zusammenklappbare Kniehebel und der zentrale Verschlussteil derart ausgebildet und miteinander verbunden sind, dass beim unmittelbaren Übergang vom geschlossenen Zustand des Umlegeverschlusses zum offenen Zustand der zentrale Verschlussteil nach außen zu bewegen ist bzw. sich bewegt. D. h. zum Öffnen ist der zentrale Verschlussteil nach außen, d. h. bei einer am Handgelenk zu tragenden Anordnung nach oben zu ziehen oder er bewegt sich einen vorgegebenen radialen Weg nach aussen; er springt gut greifbar auf. Der Umlegeverschluss kann mit einem Kniehebel unsymmetrisch oder mit zwei Kniehebeln unsymmetrisch oder auch symmetrisch aufgebaut sein.

Im Gegensatz zu den in der US-A 4 748 604, der GB-A 405 452, der CH-A 662 031, der DE-C 621 286 und der EP-A 0 208 168 beschriebenen Verschlüssen sind nun erfindungsgemäß zum Öffnen des Verschlusses keine "Fingernagelbrechübungen" mehr vorzunehmen. Der zentrale Verschlussteil wird nun einfach nach oben bzw. radial nach außen gezogen; in einer Ausführungsvariante springt er sogar durch einen seitlichen Druck auf das als Armreif ausgebildete Armband auf. Der zentrale Verschlussteil kann zum Öffnen bzw. dann zum weiteren Öffnen mit dem Daumen und einem weiteren Finger seitlich ergriffen werden.

In einer bevorzugten Ausführungsvariante besteht zudem das Armband der Anordnung wenigstens aus zwei unverformbaren, der Handgelenkkontur angepassten, bevorzugt symmetrisch zueinander ausgebildeten Armreifteilen, welche mit einem Armreifschwenkgelenk verschwenkbar miteinander verbunden sind. Jeder Kniehebel, der zentrale Verschlussteil sowie die beiden Armreifteile sind dann derart ausgebildet, dass die Armreifstirnkanten voneinander einen minimalen Abstand erst dann haben, wenn der zentrale Verschlussteil nach außen um einen Ergreifweg abgehoben ist. Durch ein seitliches Drücken auf die Breitseiten (Außenseiten) der Armreifteile, radial nach innen anschließend an die zusammengeklappten Kniehebel, ist dann ein Öffnen der Anordnung durch ein Hochspringen des zentralen Verschlussteils aus dem geschlossenen Zustand und dessen Ergreifen zum weiteren Öffnen einwandfrei möglich.

Jeden Kniehebel wird man aus zwei Schenkelteilen aufbauen, welche jeweils mit einem Schwenkgelenk miteinander verbunden sind. Es kann nun der Kniehebel mit einem Schenkelteil fest oder auch verschwenkbar mit dem zentralen Verschlussteil verbunden sein. Ist der fest mit dem Verschlussteil verbunden, so ergibt sich der unten beschriebene einfache, fingernagelschonende Schließ- und Aufmachvorgang. Die Fingernägel werden nämlich nicht mehr, wie beim Stand der Technik üblich, zum Untergreifen und Hochziehen des die Schwenkteile verbindenden Schwenkgelenks benötigt.

Die erfindungsgemäße Anordnung läßt sich mit dem oben erwähnten Umlegeverschluss derart ästhetisch ansprechend ausbilden, dass sie bereits alleine am Handgelenk als zu tragendes Schmuckstück wirkt. Wird zudem der zentrale Teil des Umlegeverschlusses mit einem Blickfangobjekt ausgerüstet, ergibt sich ein zweckmäßig ausgebildetes und schönes Schmuckstück, zumal wenn auch noch die Armband- bzw. Armreifteile künstlerisch ausgestaltet werden.

Das in einer Ausführungsvariante am Umlegeverschluss angeordnete Blickfangobjekt ist im Gegensatz zu demjenigen der US-A 4 748 604 nicht zweigeteilt. Das Blickfangobjekt ist in der Ausführungsvariante der Erfindung ein einstückiges Teil eines symmetrisch aufgebauten Umlegeverschlusses. Hierdurch werden die zu Verletzungen führenden Ecken und Kanten des Bodenteils der US-A 4 748 604 vermieden. Auch kann mit der erfindungsgemäßen Lösung in einer bevorzugten Ausführung ein ästhetisch schönes Erscheinungsbild eines geschlossenen Armreifs erreicht werden. Bevorzugt wird man das Armband als Uhrenarmband ausbilden. Es sind jedoch auch Ausführungsvarianten möglich, bei denen anstelle des Uhrengehäuses andere Blickfangobjekte, wie oben angedeutet, verwendet werden.
Zum Unterstreichen einer ästhetisch schönen Formgebung sind insbesondere die beiden Kniehebel des Umlegeverschlusses in Ausnehmungen in den Endbereichen des Armbandes bündig versenkbar. Hierzu ist die Summe der Dicken der beiden Schenkelteile jedes Kniehebels bis auf eine Toleranz gleich der Dicke des Armbandendbereichs. Es ist dann jeweils ein Schenkelteil konkav und der andere konvex mit einer der Krümmung des jeweiligen Armbandendbereichs ausgebildet, damit im geschlossenen Zustand der Anordnung die zusammengeklappten Kniehebel oberflächenbündig in die jeweilige Ausnehmung eingelegt sind.

Vorzugsweise wird man zudem die beiden Kniehebel und die dazugehörende Ausnehmung derart ausbilden, daß die Kniehebel einrastend in den Ausnehmungen liegen und nur durch Anwendung einer leichten Kraft zum Öffnen aus- bzw. aufgeklappt werden können. Auch wird man Kniehebel und Ausnehmung derart ausbilden, daß ein Durchdrücken durch die Ausnehmung unmöglich ist.

Es soll noch einmal hervorgehoben werden, dass die erfindungsgemäße Anordnung mit oder ohne Blickfangobjekt am zentralen Verschlussteil des Umlegeverschlusses verwendbar ist, wobei dann der zentrale Verschlussteil bevorzugt als Spange ausgebildet ist.

### Kurze Beschreibung der Zeichnungen

Im Folgenden werden Beispiele der erfindungsgemäßen Anordnung anhand der Zeichnungen näher beschrieben. Weitere Vorteile der Erfindung ergeben sich aus dem nachfolgenden Beschreibungstext. Es zeigen:
- Fig. 1: eine Seitenansicht der Anordnung mit einem Blickfangobjekt bei zusammengeklapptem Umlegeverschluß,
- Fig. 2: eine Seitenansicht der in **Figur 1** dargestellten Anordnung bei aufgeklapptem Umlegeverschluß,
- Fig. 3: eine Draufsicht auf die in **Figur 1** dargestellte Anordnung in der dortigen Blickrichtung III,
- Fig. 4: eine Draufsicht auf die in **Figur 2** dargestellte Anordnung in der dortigen Blickrichtung IV,
- Fig. 5: einen Querschnitt in vergrößerter Abbildung durch die Anordnung entlang der Linie V - V in **Figur 3** zur Darstellung einer beispielsweisen Einrastung des Kniehebels in einer Ausnehmung im Armreifendbereich,
- Fig. 6: eine Variante zu den in den **Figuren 1** bis **5** dargestellten Anordnungen in einem umfangmäßig geschlossenen Zustand, wobei hier zur Darstellung der Kniehebel und deren Rastmechanismen die Endbereiche der Armreifteile der Anordnung weggebrochen dargestellt sind,
- Fig. 7: eine Ausschnittsvergrößerung eines Rastelements der in **Figur 6** dargestellten Anordnung,
- Fig. 8: eine Seitenansicht, der in **Figur 6** dargestellten Anordnung, bei der der zentrale Verschlussteil des Umlegeverschlusses um einen "Ergreifweg" abgehoben ist und
- Fig. 9: eine Seitenansicht der in **Figur 6** gezeigten Anordnung im umfangmäßig vollständig geöffneten Zustand..

### Wege zur Ausführung der Erfindung

Die in de**n Figuren 1 bis 4** dargestellte Anordnung mit einem als geschlossener Armreif ausgebildeten Armband hat einen Umlegeverschluß **1**. Der Umlegeverschluß **1** ist als symmetrische Einheit ausgebildet. Er hat als zentrischen Verschlussteil ein Uhrengehäuse **3** als Blickfangobjekt. Am Umlegeverschluß **1** ist jeweils ein Armbandende **5a** bzw. **5b** mit einem Schwenkgelenk **6a** und **6b** befestigt. Das Armband hat ferner zwei konkav gebogene, spiegelsymmetrisch ausgebildete, starre Armreifteile **7a** und **7b**, welche mit einem Armreifschwenkgelenk **9** miteinander verbunden sind. Die konkave Biegung der Armreifteile **7a** und **7b** ist der Oberflächenform des menschlichen Handgelenks angepaßt.

Der Umlegeverschluß **1** hat beidseits des Uhrengehäuses **3** je einen mit einem Schwenkgelenk **10a** und **10b** gehaltenen Kniehebel **11a** und **11b**, dessen jeweilige Schenkelteile **13a** und **13b** bzw. **13c** und **13d** mit einem Schwenkgelenk **15a** bzw. **15b** miteinander verschwenkbar verbunden sind. Die Kniehebel **11a** und **11b** sind spiegelsymmetrisch zueinander ausgebildet. Der Schenkelteil **13a** bzw. **13c** ist mit dem Schwenkgelenk **10a** bzw. **10b** verschwenkbar jeweils an einem Seitenflansch **14a** bzw. **14b** des Uhrengehäuses **3** verschwenkbar gehalten. Jeder Armreifendbereich **5a** bzw. **5b** hat ausgehend von seinem Ende eine zum Ende hin offene, durch den gesamten Endbereich hindurchgehende, U-förmige Ausnehmung **17a** bzw. **17b**. Die Längsseiten **19a** und **19b** bzw. **19c** und **19d** der Ausnehmung **17a** bzw. **17b** verlaufen parallel zu den Stirnkanten **18a** und **18b** der Armreifteile **7a** und **7b**. Die beiden Armreifteile **7a** und **7b** sind als gleich breite, der Handgelenkkontur entsprechend gebogene Laschen ausgebildet, was jedoch nicht zwingend ist. Auch eine andere Formgebung wäre möglich. Die Achsen sämtlicher Schwenkgelenke **6a, 6b, 9**, **10a, 10b, 15a** und **15b** verlaufen parallel zueinander.

Die Schenkelteile **13a** bis **13d** sind ebenfalls entsprechend der Breite **b** der Ausnehmung **17a** bzw. **17b** bis auf eine Toleranz als gleich breite, konkav bzw. konvex gebogene Laschen ausgebildet. Die Laschenstärke **d** ist bis auf eine zweite Toleranz halb so dick wie die Dicke des jeweiligen, die betreffende Ausnehmung aufweisenden Armreifendbereichs **e**. Aufgrund der gerade geschilderten Dickenauswahl und einer geeigneten konkaven bzw. konvexen Formgebung der Schenkelteile **13a** bis **13d** liegen die vollständig zusammengelegten Kniehebel **5a** und **5b**, wie in den **Figuren 1** und **3** dargestellt, oberflächenbündig in den jeweiligen Ausnehmungen **17a** und **17b**.

Die Funktion einer Einrasteinheit, welche jeden zusammengelegten Kniehebel (hier Kniehebel **11a**) gegen eine Kraft in jeder Ausnehmung (hier Ausnehmung **17a**) hält, wird anhand der **Figur 5** erläutert. **Figur 5** zeigt einen Schnitt entlang einer Linie V - V in **Figur 3**. Dieser Schnitt ist im Ausnehmungsboden **23a** geringfügig in Richtung zur Ausnehmungsöffnung **25a** hin versetzt geführt. Die jeweilige Einrasteinheit ist in der Nähe des Ausnehmungsbodens **23a** bzw. **23b**, also möglichst weit weg vom Schwenkgelenk **6a** bzw. **6b** zwischen dem Armreifteil **7a** bzw. **7a** und dem betreffenden Schenkelteil **13b** bzw. **13d** angeordnet. Durch diese vom Schwenkgelenk **6a** bzw. **6b** distanzierte Anordnung ergibt sich eine Hebelwirkung, wodurch schon eine kleine Einrastwirkung eine vergrößerte Aufmachkraft erfordert, welche jedoch derart gewählt ist, daß ein Aufklappen der in je eine Ausnehmung **17a** bzw. **17b** eingelegten Kniehebel **11a** bzw. **11b** dennoch mit einer Hand leicht machbar ist.

Der jeweils eine Schenkelteil **13b** bzw. **13d** weist, wie in **Figur 4** gut erkennbar ist, einen vom Schwenkgelenk **15a** bzw. **15b** ausgehenden Spalt **29a** bzw. **29b** auf, der in einem Durchgangsloch **31a** bzw. **31b** endet. Das Schwenkgelenk **15a** bzw. **15b** ist nun derart ausgebildet, daß die beiden Laschenteile **33a** und **33b** links und rechts des Spaltes **29a** bzw. **29b** federnd gegeneinander verbiegbar sind. Im Bereich des Schwenkgelenks **15a** bzw. **15b** ist die Gesamtbreite **g** des Schenkelteils **13b** bzw. **13d** um eine Rasttoleranz größer als diejenige des Schenkelteils **13a** bzw. **13c**. Die Rasttoleranz ergibt jedoch bei vollständig zusammengedrücktem Spalt **29a** bzw. **29b** eine Breite, welche niemals größer ist als die Breite **b** der betreffenden Ausnehmung **17a** bzw. **17b** am betreffenden Ort. Die Längsseiten **19a** bis **19d** jeder Ausnehmung **17a** und **17b** sind in der Nähe des Ausnehmungsbodens **23a** bzw. **23b** mit einer sich nach außen leicht verjüngenden Schräge **35a** bzw. **35b** ausgebildet, welche zur Außenseite **21a** bzw. **21b** des jeweiligen Armreifteils **7a** bzw. **7b** eine Einlaufkante **37a** bzw. **37b** haben.

Soll das Armband nach einem Überstreifen über die Hand am Handgelenk angelegt werden, werden die annähernd gestreckten Schenkelteile **13a** bis **13d** der Kniehebel **11a** und **11b** zusammengeklappt, um den Gesamtumfang des Armbands zu verkleinern. Hierbei werden unter einem Zusammenlegen die jeweils beiden Schenkelteile **13a** und **13b** sowie **13c** und **13d** zur jeweiligen Ausnehmung **17a** bzw. **17b** hinbewegt, bis der jeweilige Schenkelteil **13b** bzw. **13d** im Bereich des Schwenkgelenks **15a** bzw. **15b** an der Außenseite **21a** bzw. **21b** des jeweiligen Armreifs **7a** bzw. **7b** in der Nähe des Ausnehmungsbodens **23a** bzw. **23b** anschlägt. Bei einem weiteren Zusammendrücken werden nun die jeweils beiden Laschenteile **33a** und **33b** durch die Einlaufkanten **37b** und **37b** gegen ihre Federwirkung zusammengedrückt. An den nachfolgenden Schrägen **35a** und **35b** entspannen sich die beiden Laschenteile **13b** und **13d**. Die Kniehebel **11a** und **11b** sind nun einrastend in der betreffenden Ausnehmung **17a** bzw**. 17b** gehalten.

Damit beim Eindrücken der Kniehebel **11a** und **11b** diese nicht durch die Ausnehmung **17a** und **17b** hindurch auf das Handgelenk drückbar sind, ist jeder Ausnehmungsboden **23a** und **23b** mit einer Schräge **41a** bzw. **41b** versehen, welche sich zur Innenseite **43** des jeweiligen Armreifteils **7a** bzw. **7b** hin verjüngt.

Zum Öffnen der Anordnung wird mit Daumen und Zeigefinger etwa in der Mitte der Armreifteile **7a** und **7b** in Richtung der Pfeile **45a** und **45b** gedrückt, worauf das den zentralen Verschlussteil bildende Uhrengehäuse **3** in Richtung **46** um einen Ergreifweg radial nach aussen springt. Das Uhrengehäuse **3** kann dann zum weiteren Öffnen bis in den in **Figur 2** gezeigten Zustand seitlich mit Daumen und Zeige- bzw. Mittelfinger ergriffen und weiter radial nach aussen zur weiteren Umfangsvergrößerung der Anordnung gezogen werden. Dieser Vorgang des Öffnens ist unten anhand der **Figuren 8** und **9** für eine Ausführungsvariante beschrieben.

Die beiden Ausnehmungen **17a** und **17b** sind oben als vollständig durchgehender Freiraum beschrieben worden. Es kann aber auch bei gleicher Wirkung eine Ausnehmung verwendet werden, welche nicht vollständig durch den betreffenden Armreifteil geht; d. h. es würde noch ein Ausnehmungsboden mit einer Wandstärke zur Innenseite **43** bestehen bleiben. Die oben beschriebene Ausnehmungsausgestaltung gestattet jedoch eine einfachere Herstellung bei einer dennoch schönen Erscheinung.

Auch muß der Ausnehmungsboden **23a** bzw. **23b**, wie oben dargestellt, nicht unbedingt eine senkrechte Fläche zu den Längsseiten **19a** bis **19d** der Ausnehmungen **17a** und **17b** haben. Es kann auch eine gekrümmte Fläche verwendet werden. Der oben beschriebene Ausnehmungsboden **23a** bzw. **23b** ist jedoch mechanisch einfach herstellbar.

Das Blickfangobjekt muß nicht unbedingt der zentrische Teil des symmetrisch ausgebildeten Umlegeverschlusses **1** sein. Es kann auch ein zentrischer Teil ohne Blickfangobjekt verwendet werden und dann ein Blickfangobjekt an einem oder je ein Blickfangobjekt an beiden Schenkelteilen **13a** und/oder **13b** angeordnet werden. Auch muss der Umlegeverschluss nicht symmetrisch ausgebildet sein. Er kann z. B. auch mit nur einem Kniehebel ausgebildet werden.

Wie oben beschrieben, hat das Armband die beiden starren Armreifteile **7a** und **7b**. Diese Armreifteile **7a** und **7b** können aus einem Edelmetall oder sonstigen Metallen sowie auch aus Kunststoff bestehen. Anstelle der starren Armreifteile **7a** und **7b** können jedoch auch biegeelastische Armbandteile verwendet werden.

Die oben beschriebene Rasteinheit ist lediglich als Beispiel zu verstehen. Es könnte beispielsweise auch die Achse der Schwenkgelenke **15a** und **15b** überstehend und beiseitig federnd ausgebildet werden. In den Längsseiten **19a** bis **19d** wäre dann am entsprechenden Ort eine sich nach oben erweiternde Sackbohrung anzubringen.

In den **Figuren 6** und **7** ist eine Ausführungsvariante zu der in den **Figuren 1** bis **5** dargestellten Anordnung gezeigt. Auch hier ist ein Uhrengehäuse **47** als Blickfangobjekt und zentraler Verschlussteil eines symmetrischen Umlegeverschlusses vorhanden. Die Armreifteile **50a** und **50b** sind analog zu den Armreifteilen **7a** und **7b** ausgebildet und ebenfalls mit einem Armreifschwenkgelenk, hier mit **51** gekennzeichnet, schwenkbar verbunden. Auch hier hat der Umlegeverschluss **49** beidseits je einen Kniehebel **53a** und **53b**. Jeder Kniehebel hat ebenfalls zwei Schenkelteile **54a** und **54b** sowie **54c** und **54d**, welche jeweils mit einem Schwenkgelenk **55a** bzw. **55b** verschwenkbar verbunden sind. Im Gegensatz zur der in den **Figuren 1** bis **5** dargestellten Anordnung sind hier jedoch die Schenkelteile **54a** und **54c** starr mit dem Uhrengehäuse **47** (zentraler Verschlussteil) verbunden. Die Schenkelteile **54b** und **54d** sind jedoch analog zu den Schenkelteilen **13b** und **13d** bewegbar und mit je einem Schwenkgelenk **60a** und **60b** am Armreifendbereich **62a** und **62b** verschwenkbar gehalten. Durch diese Ausgestaltung ergibt sich ein einwandfreies "Aufspringen" der Anordnung durch ein seitliches Drücken auf die Armreifteile **50a** und **50b** unterhalb der unten beschriebenen Ausnehmungen **61a** und **61b** in Richtung der Pfeile **57a** und **57b**. Das Aufspringen wird zudem dadurch ermöglicht, dass die Schwenkgelenkachsen **55a** und **55b** im geschlossenen Zustand des Umlegeverschlusses **49** einen kürzeren Abstand zum Armreifschwenkgelenk **51** haben als die Schwenkgelenke **60a** und **60b**. Den "aufgesprungenen" Zustand der Anordnung zeigt **Figur 8**. In diesem Zustand ist der Abstand **k**_{**1**} der Armreifstirnkanten **59a** und **59b** voneinander geringer als der Abstand **k**_{**2**} im geschlossenen Zustand, wie ihn **Figur 6** zeigt. Diese Abstandsverringerung verringert jedoch auch den Durchmesser der Anordnung; er ist jedoch so gering, dass eine Quetschung des Handgelenks nicht erfolgt. Im "aufgesprungenen Zustand ist das Uhrengehäuse **47** um einen "Ergreifweg" **64** radial nach aussen abgehoben. Das Uhrengehäuse kann nun gut mit dem Daumen und dem Zeige- bzw. Mittelfinger seitlich ergriffen werden, wodurch die Anordnung zur weiteren Umfangsvergrößerung in den in **Figur 9** gezeigten Zustand gebracht werden kann. Hierdurch vergrößert sich der Abstand der gegenüberliegenden Armreifstirnkanten auf **k**_{**3**}. Die geöffnete Anordnung kann nun über das Handgelenk gestreift werden.

Die jeweils beiden Schenkelteile **54a** bis **54d** der Kniehebel **53a** und **53b** sind rastend in einer zur Ausnehmung **17a** und **17b** analog ausgebildeten Ausnehmung **61a** sowie **61b** im Armreifteil **50a** sowie **50b** gehalten. Die Rastkraft ist so groß gewählt, dass ein Öffnen der Anordnung durch nicht beabsichtigte seitliche Stösse nicht erfolgt. Auch müssten diese Stösse beidseits zur gleichen Zeit erfolgen. Ein einseitiger Stoß im normalen Rahmen (d. h. nicht verletzend) zeigt keine Wirkung. Die Breite der jeweils zwei laschenartig ausgebildeten Schenkelteile **54a** und **54b** sowie **54c** und **54d** ist derart gewählt, dass diese Teile mit einer Spielpassung in die Ausnehmung **61a** bzw. **61b** eingebracht werden können. Die rastende Halterung ist im Gegensatz zur Rasthalterung der in den **Figuren 1** bis **5** gezeigten Anordnung anders ausgebildet.

Die in **Figur 7** dargestellte Rasthalterung zeigt in einer vergrößerten Darstellung den Schenkelteil **54c**. Der Schenkelteil **54a** ist hierzu analog, jedoch spiegelbildlich ausgebildet. Dieser Schenkelteil **54c** hat beidseits jeweils einen etwa in der Mitte nach unten hervorstehenden Ansatz **63** mit einem Noppen **65**. Im geschlossenen Zustand der Anordnung greift dieser Noppen **65** um ein in jeder Ausnehmung **61a** bzw. **61b** angeordnetes Rohr **66**. Jedes Rohr **66** wird in der jeweiligen Ausnehnung durch einen in ihm verlaufenden Quersteg **67** gehalten. Der Absatz **63** greift im geschlossenen Zustand der Anordnung durch jeweils eine seitliche Auskerbung **69** am Schenkelteil **54b** bzw. **54d**. Der Schenketteil **54d** ist zum Schenkelteil **54b** spiegelsymmetrisch ausgebildet. Beim Öffenen durch seitlichen Druck auf die Armreifteile **50a** und **50b** wird die Noppe **65** vom Rohr **66** bzw. Quersteg **67** weg, d. h. schräg nach aussen weggedrückt und damit die Rastung aufgehoben. Durch eine Ausbildung des einen Rastteils als Quersteg **67** mit einem umhüllenden Rohr **66** kann ein Materialabrieb sehr stark reduziert und damit die Lebensdauer der Rasteinheit signifikant vergrößert werden.

Der in jeder Ausnehmung **61a** und **61b** angeordnete Quersteg **67** verhindert zudem ein Durchdrücken der Kniehebel **53a** und **53b** durch die Ausnehmung **61a** und **61b** hindurch. Die starre Befestigung der Schenkelteile **54a** und **54b** am zentralen Verschussteil **47** wird hierdurch zudem gegen Abbrechen geschützt.

Zum Schließen der Anordnung am Handgelenk wird diese über die Hand gestreift. Anschließend werden die beiden Armreifteile **50a** und **50b** ungefähr am Ort der Pfeile **57a** und **57b** leicht zwischen dem Daumen und einem oder einigen Fingern der anderen Hand zusammengedrückt. Aufgrund der starr und fest mit dem zentralen Verschlussteil **47** (Uhrengehäuse) verbundenen Schenkelteil **54a** und **54c** kommt beim Zusammendrücken der zentrale Verschlussteil **47** über der Lücke zwischen den beiden Armreifstirnkanten **59a** und **59b** zu liegen. Werden nun die Armreifteile **50a** und **50b** losgelassen, so fällt der Umlegeverschluss **49**, sofern sich dieser an der Handgelenkoberseite befindet, aufgrund der Schwerkraft in sich zusammen. Die Kniehebel **53a** und **53b** liegen dann teilweise in den Ausnehmungen **61a** und **61b**. Durch einen Druck auf die in die Ausnehmungen **61a** und **61b** eingeklappten Schenkelteile **54a** und **54c** erfolgt dann ein oberflächenbündiges, einrastendes Einklinken der Kniehebel **53a** und **53b** in die Ausnehmungen **61a** und **61b**. Ein Verbiegen von Teilen des Umlegeverschlusses **49** durch unachtsames Schließen ist hier nicht mehr möglich; Fehlbedienungsmöglichkeiten sind ausgeschlossen. Zum Verschließen wird man bevorzugt auf die Schenkelteile **54a** und **54c** am Ort der Rastelemente drücken. Es kann aber auch ein Schließen alleine durch ein Drücken auf den zentralen Verschlussteil erfolgen.

## Patentansprüche

1. Eine bevorzugt am Handgelenk zu tragende, in sich umfangmäßig geschlossene Anordnung mit einem Armband (**7a, 7b; 50a, 50b**) und einem zur Umfangsweitenänderung der Anordnung dienenden Umlegeverschluss (**1; 49**), der einen zentralen Verschlussteil (**3; 47**) und wenigstens einen mit diesem in seinem einen Endbereich verbundenen Kniehebel (**11a, 11b; 53a, 53b**) hat, an dessen anderen Endbereich ein Armbandende (**5a, 5b**) befestigt ist, **dadurch gekennzeichnet**, dass der mit dem Armbandende (**5a, 5b**) verbundene, zum zentralen Verschlussteil (**3; 47**) umfangmäßig versetzte, zusammenklappbare Kniehebel (**11a, 11b; 53a, 53b**) und der zentrale Verschlussteil (**3; 47**) derart ausgebildet und miteinander verbunden sind, dass beim unmittelbaren Übergang vom geschlossenen Zustand des Umlegeverschlusses (**1; 49**) zum offenen Zustand der zentrale Verschlussteil (**3; 47**) nach aussen zu bewegen ist bzw. sich bewegt.

2. Anordnung nach Anspruch 1, **dadurch gekennzeichnet**, dass der Umlegeverschluss (**1; 49**), bevorzugt dessen zentraler Verschlussteil ein Blickfangobjekt (**3; 47**) trägt.

3. Anordnung nach Anspruch 1 oder 2, **gekennzeichnet durch** eine, im an den Umlegeverschluß (**1; 49**) anschließenden Armbandendbereich (**5a, 5b**) angeordnete Ausnehmung (**17a, 17b; 61a, 61b**), in der bei geschlossenem Umlegeverschluss (**1; 49**) jeweils ein Kniehebel (**11a, 11b; 53a, 53b**) zusammengeklappt eingelegt ist, und **durch** bevorzugt pro Kniehebel (**11a** bzw. **11b**; **53a** bzw. **53b**) jeweils zwei mit einem Schwenkgelenk (**15a, 15b; 55a, 55b**) gelenkig miteinander verbundene Schenkelteile **13a-d; 54a-d**) sowie **durch** insbesondere einen zweiten Kniehebel (**11a** bzw. **11b**; **53a** bzw. **53b**), wobei dann vorzugsweise der Umlegeverschluss (**1; 49**) als symmetrische Einheit mit beidseits des zentralen Verschlussteiles (**3; 47**) einem Kniehebel (**11a, 11b; 53a, 53b**) ausgebildet ist.

4. Anordnung nach Anspruch 3, **dadurch gekennzeichnet**, dass die Summe der Dicken des jeweils ersten und zweiten Schenkelteils (**13a/b, 13c/d; 54a/b, 54c/d**) jedes Kniehebels (**11a, 11b; 53a, 53b**) bis auf eine Toleranz gleich der Dicke des Armbandendbereichs ist und bevorzugt jeweils ein Schenkelteil konkav (**13a, 13c; 54a, 54c**) und der andere konvex (**13b, 13d; 54b, 54d**) mit einer der Krümmung des jeweiligen Armbandendbereichs (**5a, 5b**) ausgebildet ist, damit im geschlossenen Zustand der Anordnung die zusammengeklappten Kniehebel (**11a, 11b; 53a, 53b**) oberflächenbündig in die jeweilige Ausnehmung (**17a, 17b; 61a, 61b**) eingelegt sind.

5. Anordnung nach Anspruch 3 oder 4, **dadurch gekennzeichnet**, dass jedes Schwenkgelenk (**15a, 15b; 55a, 55b**) der beiden Schenkelteile (**13a/13b, 13c/13d; 54a/54b, 54c/54d**) im geschlossenen Zustand der Anordnung vom zentralen Verschlussteil (**3; 47**) entfernt zu liegen kommt und bevorzugt ein Schenkelteil (**54a, 54c**) jedes Kniehebels (**53a, 53b**) fest, d. h. unverschwenkbar mit den zentralen Verschlussteil (**47**) verbunden ist, wodurch der zentrale Verschlussteil in einen annähernd geschlossenen Zustand fallen kann, aus dem er in den vollständig geschlossenen Zustand ohne Fehlbetätigungsmöglichkeit eindrückbar ist.

6. Anordnung nach einem der Ansprüche 1 bis 5, **gekennzeichnet durch** eine Rasteinheit, welche die zusammengelegten Kniehebel (**11a, 11b; 53a, 53b**) in der betreffenden Ausnehmung (**17a, 17b; 61a, 61b**) bis zu einer Aufmachkraft halten.

7. Anordnung nach Anspruch 6, **dadurch gekennzeichnet**, daß die Rasteinheit zweiteilig ausgebildet ist, wobei ein erster Rastelementteil bevorzugt eine in der Ausnehmung (**17a, 17b**) angeordnete, bevorzugt in der Nähe des Ausnehmungsbodens (**23a, 23b**) gegen die Armband- bzw. Armreifaußenseite (**39a, 39b**) verjüngend verlaufende Schräge (**41a, 41b**) und der andere Rastelementteil eine Verbreiterung am Kniehebel (**15a, 15b**) ist, wobei vorzugsweise einer der Kniehebel (**11a, 11b**), insbesondere der im zusammengelegten Zustand zuoberst zu liegen kommende Kniehebel (**13a, 13c**) einen zum Kniegelenk (**15a, 15b**) hin laufenden, zusammendrückbaren Spalt (**29a, 29b**) zur Erzeugung einer Federwirkung hat.

8. Anordnung nach Anspruch 3, **gekennzeichnet durch** einen Anschlag (**41a, 41b; 65, 67**) in jeder Ausnehmung (**17a, 17b; 61a, 61b**) zur Verhinderung eines Hindurchdrückens des Kniehebels (**11a, 11b; 53a, 53b**) durch die Ausnehmung (**17a, 17b; 61a, 61b**).

9. Anordnung nach Anspruch 2, **dadurch gekennzeichnet**, daß das Blickfangobjekt (**3; 47**) ein Uhrengehäuse ist.

10. Anordnung nach einem der Ansprüche 1 bis 9, **dadurch gekennzeichnet,** dass das Armband wenigstens zwei unverformbare, der Handgelenkkontur angepasste, bevorzugt symmetrisch zueinander ausgebildete Armreifteile (**7a, 7b; 50a, 50b**) hat, welche mit einem Armreifschwenkgelenk (**9; 51**) verschwenkbar miteinander verbunden sind und bevorzugt jeder Kniehebel (**11a, 11b; 53a, 53b**), der zentrale Verschlussteil (**3; 47**) sowie die beiden Armreifteile (**7a, 7b; 50a, 50b**) derart ausgebildet sind, dass der Abstand **k**_{**1**} der Armreifstirnkanten (**59a, 59b**) voneinander erst minimal ist, wenn der zentrale Verschlussteil (**3; 47**) nach aussen um einen Ergreifweg (**64**) abgehoben ist, damit durch seitliches Drücken (**45a, 45b; 57a, 57b**) auf die Armreifteile (**7a, 7b; 50a, 50b**) ein Öffnen der Anordnung durch ein Hochspringen des zentralen Verschlussteils (**3; 47**) aus dem geschlossenen Zustand und dessen Ergreifen zum weiteren Öffnen möglich ist.
